# EUROPÄISCHE PATENTSCHRIFT

(11) **EP 0 626 715 B1**
(45) Veröffentlichungstag und Bekanntmachung des Hinweises auf die Patenterteilung: **07.01.1999**
(21) Anmeldenummer: 94107826.3
(22) Anmeldetag: 20.05.1994
(51) Int. Cl.: H01J 5/52, H01J 61/36, H01J 61/56, H01J 61/64, H01R 33/09

(54) **Lichtquelle**
Light source
Source lumineuse

(30) Priorität: 26.05.1993 DE 4317491
(43) Veröffentlichungstag der Anmeldung: 30.11.1994
(73) Patentinhaber: ABB PATENT GmbH, 68309 Mannheim (DE)
(72) Erfinder: Maekler, Klaus, D-58579 Schalksmühle (DE); Lisson, Werner, D-58091 Hagen (DE)
(74) Vertreter: Rupprecht, Klaus, Dipl.-Ing.

(56) Entgegenhaltungen:
- EP-A- 0 075 304
- EP-A- 0 520 694
- DE-B- 1 106 417
- DE-C- 919 960
- DE-U- 7 223 900
- FR-A- 1 046 935
- FR-A- 1 204 037
- FR-A- 2 016 561
- US-A- 2 285 875
- US-A- 2 558 747
- US-A- 2 561 151
- US-A- 2 740 111
- US-A- 4 101 187

## Beschreibung

Die Erfindung betrifft eine Lichtquelle, insbesondere eine Glimmlampe, zum Einstecken in einen Stecksockel für den Einsatz in elektrischen Installationsgeräten, wie elektrische Schalter, Taster, Dimmer und dergleichen, mit einem Hohlkörper, vorzugsweise aus Glas, mit darin angeordneten Elektroden, deren Anschlußdrähte auf der Unterseite des Glashohlkörpers gegeneinander isoliert herausgeführt sind und als Anschlußkontakte dienen für im Stecksockel befindliche Gegenkontakte sowie mit einem Vorwiderstand, der zwischen der Glimmlampe und einem elektrischen Versorgungsnetz zwischengeschaltet ist.

Zur Beleuchtung der Betriebsanzeige elektrischer Geräte, wie Heißwassergeräte, Waschmaschinen, Heizlüfter, Elektrogeräte als auch Lichtschalter und Drucktaster werden als Lichtquellen überwiegend Glimmlampen aber auch Leuchtdioden und Glühlampen eingesetzt. Üblicherweise werden diese Lichtquellen in gesockelter Form verwendet. Dabei können die mit einem Hohlkörper, der die Leuchtquelle umschließt, versehenen Lichtquellen einen daran angeformten Sockel aufweisen, der in das jeweilige Gerät eingesetzt wird, oder es ist ein zusätzlicher Stecksockel erforderlich, in welchen die Lichtquellen eingesetzt werden. Im letzteren Fall werden die aus dem Hohlkörper herausgeführten Anschlußdrähte an ihren Enden umgebogen und dienen als Anschlußkontakte, die beim Einsetzen in den Stecksockel mit den dort befindlichen Gegenkontakten die Stromverbindung sicherstellen.

Generell ist zu beachten, daß der Einsatz derartiger Lichtquellen am normalen Versorgungsnetz nur mit einem Vorwiderstand erfolgt, um den Strom zu begrenzen und unzulässige Stromüberschreitungen auszuschließen. Dabei ist jeder Vorwiderstand auf die jeweilige Leistungstype der Lichtquelle abgestimmt. Dies führt dazu, daß beim Auswechseln einer Lichtquelle gegen eine Lichtquelle mit anderen elektrischen Parametern auch der betreffende Vorwiderstand geändert werden muß. Anderenfalls könnte es zu Funktionsstörungen kommen.

Insbesondere für Glimmlampen gilt, daß ungesockelte Glimmlampen im allgemeinen mit angepaßten Vorwiderständen angeboten werden. Allerdings ist hierbei die Montage sowie das Auswechseln der Glimmlampe im Falle einer Störung sehr aufwendig.

DE-U-7223900 offenbart eine Glimmlampe mit einem T-förmig ausgebildeten Stecksockel für den Einsatz in elektrischen Installationsgeräten mit einem zylindrischen Hohlkörper mit darin angeordneten Elektroden, deren zwei Anschlußdrähte auf einer, dem Stecksockel zugewandten Seite des Hohlkörpers gegeneinander isoliert herausgeführt sind und mit im Stecksockel befindlichen Anschlußkontakten zusammenarbeiten sowie mit einem Vorwiderstand, der zwischen dem Hohlkörper und einem elektrischen Versorgungsnetz zwischengeschaltet ist, wobei der Vorwiderstand unmittelbar an einem der aus dem Hohlkörper herausgeführten Anschlußdrähte angeschlossen ist und die Verbindung mit einem zugeordneten Gegenkontakt bildet und der andere Anschlußdraht direkt zum zugeordneten Anschlußkontakt geführt ist, wobei der Hohlkörper auf seiner dem Stecksockel zugewandten Seite mit einer Hülle versehen ist, das diese Seite des Hohlkörpers sowie den hieran anschließenden Vorwiderstand aufnimmt und so einen Lampenteil bildet, der mit dem Stecksockel gemeinsam die Lampe bildet, wobei die mit den Anschlußkontakten zusammenarbeitenden Anschlußdrähte vom Hohlkörper bzw. vom Vorwiderstand gegeneinander isoliert durch die Hülle nach außen geführt sind und wobei der Stecksockel mit zwei Nasen und mit einem hierzu senkrecht angeordneten, mittig anschließenden Oberteil, welches daran angeordnete Rastnase besitz, ausgebildet ist.

Ausgehend von diesem Stand der Technik ist es Aufgabe der Erfindung eine Lichtquelle der eingangs genannten Art zu schaffen, welche die vorstehend aufgezeigten Nachteile vermeidet, eine einfache Handhabung gewährleistet und einfach und kostengünstig herstellbar ist. Darüberhinaus soll auf geringe Baugröße geachtet werden, damit die Lichtquelle auch in solchen Geräten Anwendung finden kann, wo es auf platzsparenden Einbau ankommt.

Diese Aufgabe wird erfindungsgemäß durch die kennzeichnenden Merkmale des Patentanspruchs 1 gelöst. Danach ist vorgesehen, daß der zum Betrieb erforderliche Vorwiderstand in die die Lichtquelle bildende Baueinheit integriert ist, indem der Vorwiderstand unmittelbar an einen der aus dem Hohlkörper herausgeführten Anschlußdrähte angeschlossen ist und die Verbindung mit dem zugeordneten Gegenkontakt im Stecksockel bildet. Auf diese Weise ist sichergestellt, daß jede Lichtquelle mit dem richtigen Vorwiderstand versehen ist und überdies sofort einsatzbereit ist.

Entsprechend der Erfindung ist der aus Glas gebildete Hohlkörper auf seiner Unterseite mit einer Schutzkappe versehen, welche seine Unterseite sowie den hieran anschließenden Vorwiderstand aufnimmt. Ferner sind hierbei der aus dem Glashohlkörper herausgeführte andere Anschlußdraht sowie das freie Ende des Vorwiderstands, welche beide als Anschlußkontakte dienen, ebenfalls gegeneinander isoliert durch die Schutzkappe nach außen geführt, wo sie in gleicher Weise rückgebogen sind und hierdurch einerseits die gewünschte Kontaktfläche als Anschlußkontakt bilden und andererseits die Schutzkappe daran hindern, von dem Hohlkörper abzugleiten.

In vorteilhafter Ausgestaltung der Erfindung ist der Vorwiderstand zylindrisch ausgebildet mit jeweils an den Stirnseiten anschließenden Anschlußdrähten. Ein solcher Vorwiderstand ist als handelsüblicher Kohleschicht- bzw. Metallschicht-Widerstand bekannt.

Eine bevorzugte Weiterbildung der Erfindung sieht vor, daß die Schutzkappe aus Isoliermaterial, vorteilhafterweise aus spritzgußfähigem Thermoplast hergestellt ist und mit ihren, dem Hohlkörper abgewandten Ende an die Geometrie des Stecksockels angepaßt ist und in diesen einsetzbar gestaltet ist.

Entsprechend der erfindungsgemäßen Lehre ist sichergestellt, daß jede Lichtquelle nur mit dem erforderlichen Vorwiderstand zum Einsatz kommt, so daß Störungen oder Betriebsunterbrechungen praktisch ausgeschlossen sind. Ferner ist aufgrund der erfindungsgemäßen Ausgestaltung eine platzsparende Bauweise erreicht, so daß die erfindungsgemäße Lichtquelle auch in Geräte mit geringem Platzangebot eingesetzt werden kann.

Die Erfindung bietet den Vorteil, daß ein kostengünstiger Austausch bei Defekten von Lampen oder bei Änderung der Beleuchtungsstärke der jeweiligen Lampe möglich ist, da nur der Lampenkörper nicht aber der Sockel auszutauschen ist.

Die vorstehenden, insbesondere auf Glimmlampen bezogenen Ausführungen können uneingeschränkt auch auf andere Lichtquellen wie Glühlampen und Leuchtdioden (LED) übertragen werden, welche in entsprechender Weise zum Einsatz kommen können.

Diese und weitere vorteilhafte Ausgestaltungen der Erfindungen sind Gegenstand der Unteransprüche.

Anhand eines in den Figuren dargestellten Ausführungsbeispiels, sollen die Erfindung, vorteilhafte Ausgestaltungen und besondere Vorteile und Verbesserungen der Erfindung näher erläutert und beschrieben werden.

Es zeigen:
- Figur 1: eine ausschnittweise Wiedergabe einer erfindungsgemäßen Lichtquelle mit Steckeinsatz in einem elektrischen Gerät
- Figur 2: der Lampenteil der Lichtquelle gemäß Figur 1, die hier als der Lampenteil der Glimmlampe dargestellt ist in Seitenansicht
- Figur 3: der Lampenteil gemäß Figur 2 um 90° gedreht in der Lampenteil Seitenansicht
- Figur 4: die Glimmlampe gemäß Figur 1 mit einen Stecksockel im Längsschnitt
- Figur 5: den Stecksockel gemäß Figur 4 im Längsschnitt
- Figur 6: den in ein elektrisches Gerät eingesetzten unteren Teil des Stecksockels

In Figur 1 ist eine elektrische Lichtquelle 10, die hier insbesondere als Glimmlampe ausgebildet ist, dargestellt, welche aus dem eigentlichen Leucht- oder Lampenteil 12 und einem zugehörigen Sockel 14 besteht. Der Sockel 14 ist in ein hier nur schematisch im Längsschnitt gezeigtes elektrisches Gerät 16 eingesetzt. Mit Hilfe von aus dem Sockel herausragenden Kontaktfahnen 18, welche mit hier nicht näher dargestellten im elektrischen Gerät 16 befindlichen elektrischen Leitern zusammenarbeiten, wird die elektrische Verbindung des Sockels 14 mit dem elektrischen Gerät 16 hergestellt. Nähere Einzelheiten zum Sockel 14 sind in den Figuren 4 bis 6 dargestellt.

Die in Figur 1 gezeigte Lampenteil 12 ist in Figur 2 in Seitenansicht dargestellt. Sie besteht aus einem Hohlkörper 20 aus Glas, an dessen Unterseite 22 eine Schutzkappe 24 aus spritzgußfähigem Thermoplast angesetzt ist. Ferner sind an der Unterseite 22 der Lampenteil 12 Anschlußdrähte 25, 26 gegeneinander isoliert herausgeführt. Während der erste Anschlußdraht 25 durch die Schutzkappe 24 hindurchgeführt ist und an dem unteren Ende der Schutzkappe 24 ebenfalls wieder nach außen geführt ist und dort einen Anschlußkontakt 27 bildet, ist der zweite aus der Unterseite 22 der Lampenteil 12 herausgeführten Anschlußdraht 26 mit einem elektrischen Widerstand 30 verbunden, dessen freies Ende 29 aus der Schutzkappe 24 herausgeführt um auf der dem Anschlußkontakt 27 diametral gegenüberliegenden Seite einen Anschlußkontakt 28 zu bilden.

In Figur 3 ist die Lampenteil 12 gemäß Figur 2 gezeigt, wobei diese um 90° um die Längsachse gedreht ist. Die weiteren erkennbaren Einzelheiten entsprechen denen in Figur 2 und sind dort beschrieben.

In Figur 4 die Lichtquelle 10, welche gemäß Figur 1 in ein elektrisches Gerät 16 eingesetzt ist, im Längsschnitt in Einzeldarstellung gezeigt, wobei vom Leucht- oder Lampeneinsatz und der angesetzten Schutzkappe 24 nur die Konturen dargestellt sind. Der Stecksockel 14 besteht aus einem röhrenähnlichen Oberteil 34, das zentral an im Querschnitt etwa quadratisches Unterteil 36 anschließt. Das Oberteil 34 ist in einer bestimmten Höhe, die auf die Einbaubedingungen des betreffenden elektrischen Geräts 16, in welches die Lichtquelle eingebaut werden soll, angepaßt ist, mit Rastnasen versehen, welche dafür sorgen, daß der in die hierfür vorgesehen Ausnehmung im elektrischen Gerät 16 eingeführte Sockel 14 nicht zurückleiten kann.

Um eine ausreichende elektrische Kontaktierung mit dem im elektrischen Gerät 16 zum Anschluß vorgesehenen Kontakten sind die hierzu am Sockel 14, d. h. die aus dem Unterteil 36 des Sockels 14 herausragenden Kontaktfahnen 18 federnd angeordnet, wie insbesondere aus Figur 6 ersichtlich ist.

Die Kontaktfahnen 18 sind über Flachleiter mit Gegenkontakten 19 im Inneren des Oberteils 34 des Sockels 14 verbunden. Diese Gegenkontakte 19 dienen zur Kontaktierung der Anschlußkontakte 27, 28 der als Steckeinsatz ausgebildeten Leucht- oder Lampeneinheit 12.

Wie insbesondere aus Figur 5 ersichtlich ist, sind die vorzugsweise streifenförmig ausgebildeten Gegenkontakte 19 leicht nach innen abgewinkelt und bilden im oberen Bereich des Oberteils 34 des Stecksockels 14, d. h. oberhalb der Rastnasen einen weiteren Knickpunkt, ab welchem die freien Enden wieder nach außen geführt sind. Auf diese Weise besitzt jeder Gegenkontakt 19 einen bevorzugten Kontaktierungspunkt, um so mit den Anschlußkontakten 27, 28 der Leucht- oder Lampeneinheit 12.

Neben der linkerhand in Figur 5 gezeigten Kontaktfahne 18 ist ein Pfeil mit nach unten weisender Spitze eingezeichnet, der darauf hinweist, daß die Kontaktfahnen 18 in dieser Richtung federnd nachgeben, wenn sie stirnseitig beaufschlagt werden.

In der darunter gezeigten Figur 6 ist die Ursache für das federnde Nachgeben dargestellt. Die aus bevorzugt federhartem Kontaktwerkstoff, z. B. Federbronze, gebildeten Kontaktfahnen 18 liegen in der in Figur 4 und 5 gezeigten Ruhestellung an der oberen Innenfläche des Unterteils 36 an, wo sie ein an der unteren Innenfläche des Unterteils 36 angeformter Nocken 37 beaufschlagt. Wird der Steckeinsatz 14, wie in Figur 1 und Figur 6 gezeigt, in ein elektrisches Gerät 16 eingesetzt, so gelangen die Kontaktfahnen 18 mit den hierfür vorgesehenen, hier nicht näher dargestellten Anschlußkontakten des elektrischen Geräts 16 in Wirkverbindung und werden aufgrund der geometrischen Verhältnisse stirnseitig nach unten beaufschlagt, so daß sie nach unten abknicken, wie in Figur 6 gezeigt ist. Mit Hilfe dieser Federwirkung wird eine hohe Kontaktsicherheit erreicht, so daß ein nur geringer Übergangswiderstand resultiert.

Der Stecksockel 14 ist ebenfalls als Spritzgußteil aus Thermoplast hergestellt und besteht aus dem genannten Oberteil 34 und dem Unterteil 36. Das Unterteil 36 seinerseits ist ebenfalls zweigeteilt ausgeführt und besteht aus einem Deckelteil 38, an welches das Oberteil 34 anschließt, einem wannenähnlichen Aufnahmeteil 39, welches das Deckelteil 38 mitsamt der darin angeordneten elektrischen Leiter 18, 19 aufnimmt. Gemäß einer bevorzugten Ausgestaltung der Erfindung ist das Deckelteil 38 mittels eines hier nicht näher gezeigten Filmscharniers mit dem Aufnahmeteil 39 unverlierbar verbunden. Auf diese Weise wird das Risiko, daß eines der beiden Teile verlorengeht, vermindert.

## Patentansprüche

1. Lichtquelle (10), insbesondere Glimmlampe, mit einem T-förming ausgebildeten Stecksockel (14) für den Einsatz in elektrischen Installationsgeräten (16), wie elektrische Schalter, Taster, Dimmer und dergleichen, mit einem zylindrischen Hohlkörper (20), vorzugsweise aus Glas, mit darin angeordneten Elektroden, deren *zwei* Anschlußdrähte (25, 26) auf *einer,* dem Stecksockel (14) zugewandten *Seite* (22) des Hohlkörpers (20) gegeneinander isoliert herausgeführt sind und mit im Stecksockel (14) befindlichen Anschfußkontakten (18, 19) zusammenarbeiten sowie mit einem Vorwiderstand (30), der zwischen dem Hohlkörper (20) und einem elektrischen Versorgungsnetz zwischengeschaltet ist, wobei der Vorwiderstand (30) unmittelbar an einem der aus dem Hohlkörper (20) herausgeführten Anschlußdrähter (26) angeschlossen ist und die Verbindung mit einem zugeordneten Gegenkontakt (19) bildet und der andere Anschlußdraht (25) direkt zum zugeordneten Anschlußkontakt (19) geführt ist,
dadurch gekennzeichnet, daß
der Hohlkörper (20) auf *seiner dem Stecksockel* (14) *zugewandten Seite* (22) mit einer Schutzkappe (24) versehen ist, welche *diese Seite* (22) des Hohlkörpers (20) sowie den hieran anschließenden Vorwiderstand (30) aufnimmt und *so einen Lampenteil (12) bildet,* der mit dem Stecksockel (14) gemeinsam die Lichtquelle (10) bildet, daß die mit den Anschlußkontakten (18, 19) zusammenarbeitenden Anschlußdrähte (25, 29) vom Hohlkörper (20) bzw. vom Vorwiderstand (30) gegeneinander isoliert durch die Schutzkappe (24) nach außen geführt sind, und *daß der Stecksockel (14) mit einem flachen* Unterteil (36), das zur Aufnahme von Kontaktfahnen (18) und Gegenkontakten (19) dient, und *mit einem hierzu senkrecht angeordneten, mittig anschließenden* Oberteil (34), welches daran angeordnete Rastnasen besitzt, ausgebildet ist.

2. Lichtquelle nach Anspruch 1, dadurch gekennzeichnet, daß das Unterteil (36) des Stecksockels (14) aus einem *am Oberteil* (34) *anschließenden* Deckelteil (38) und einem *wannenförmigen* Aufnahmeteil (39) gebildet ist, welches Aufnahmeteil (39) das Deckelteil (38) *mitsamt der darin angeordneten Leiter (18,* 19) *aufnimmt* und mit diesem verbunden ist.

3. Lichtquelle nach Anspruch 2, dadurch gekennzeichnet, daß das Deckelteil (38) mit dem Aufnahmeteil (39) des Stecksockels (14) mittels eines Filmscharniers verbunden ist.

4. Lichtquelle nach einem der vorherigen Ansprüche, dadurch gekennzeichnet, daß der Vorwiderstand (30) zylindrisch ausgebildet ist mit an den Stirnseiten anschließenden Anschlußdrähten (26, 29).

5. Lichtquelle nach Anspruch 4, dadurch gekennzeichnet, daß der Vorwiderstand (30) ein handelsüblicher Kohleschicht-Widerstand ist.

6. Lichtquelle nach Anspruch 4, dadurch gekennzeichnet, daß der Vorwiderstand (30) ein handelsüblicher Metallschicht-Widerstand ist.

7. Lichtquelle nach einem der Ansprüche 1 bis 6, dadurch gekennzeichnet, daß die Schutzkappe (24) aus Isoliermaterial gebildet ist.

8. Lichtquelle nach Anspruch 7, dadurch gekennzeichnet, daß die Schutzkappe (24) aus spritzgußfähigem Thermoplast hergestellt ist.

9. Lichtquelle nach einem der Ansprüche 1 bis 8, dadurch gekennzeichnet, daß die Schutzkappe (24) mit ihrem dem Hohlkörper (20) abgewandten Ende an die Geometrie des Stecksockels (14) angepaßt ist und in diesen einsetzbar gestaltet ist.

## Claims

1. Light source (10), in particular glow lamp, having a T-shaped plug-in cap (14) for use in electrical installation devices (16), such as electrical switches, push-button switches, dimmers and the like, with a cylindrical hollow element (20), preferably made of glass, with electrodes which are arranged therein and whose two connecting wires (25, 26) are led out, insulated from one another, on a side (22), facing the plug-in cap (14), of the hollow element (20) and interact with terminal contacts (18, 19) located in the plug-in cap (14), said light source also having a bias resistor (30) which is interconnected between the hollow element (20) and an electrical supply network, the bias resistor (30) being connected directly to one of the connecting wires (26) which is led out of the hollow element (20) and forming the connection to an assigned corresponding contact (19) and the other connecting wire (25) being led directly to the assigned terminal contact (19), characterized in that the hollow element (20) is provided on its side (22) facing the plug-in cap (14) with a protective cap (24) which receives this side (22) of the hollow element (20) and the adjoining bias resistor (30) and thus forms a lamp component (12) which, together with the plug-in cap (14), forms the light source (10), in that the connecting wires (25, 29), which interact with the terminal contacts (18, 19), are led isolated from one another, from the hollow element (20) and/or from the bias resistor (30) to the outside through the protective cap (24), and in that the plug-in cap (14) is formed with a flat lower part (36) which is used to receive contact lugs (18) and corresponding contacts (19), and with a centrally adjoining upper part (34) which is arranged perpendicularly with respect to said lower part (36) and which has latching projections arranged on it.

2. The light source as claimed in Claim 1, characterized in that the lower part (36) of the plug-in cap (14) is formed from a cover part (38) adjoining the upper part (34) and a trough-shaped receptacle part (39), which receptacle part (39) receives the cover part (38) together with the conductors (18, 19) arranged therein and is connected to said cover part (38).

3. Light source according to Claim 2, characterized in that the cover part (38) is connected to the receptacle part (39) of the plug-in cap (14) by means of a film hinge.

4. Light source according to one of the preceding claims, characterized in that the bias resistor (30) is of cylindrical design with connecting wires (26, 29) adjoining the end faces.

5. Light source according to Claim 4, characterized in that the bias resistor (30) is a commercially available carbon film resistor.

6. Light source according to Claim 4, characterized in that the bias resistor (30) is a commercially available metal film resistor.

7. Light source according to one of Claims 1 to 6, characterized in that the protective cap (24) is formed from insulating material.

8. Light source according to Claim 7, characterized in that the protective cap (24) is manufactured from thermoplastic which is capable of being injection moulded.

9. Light source according to one of Claims 1 to 8, characterized in that the protective cap (24) is adapted with its end facing away from the hollow element (20) to the geometry of the plug-in cap (14) and is designed so as to be insertable therein.

## Revendications

1. Source lumineuse, notamment lampe à effluves, comprenant un socle à enfichage (14) en forme de T prévu pour être utilisé dans des appareils d'installation (16) électrique, tels que des commutateurs, des interrupteurs à poussoir, des variateurs et similaires, un corps creux (20) cylindrique de préférence en verre, avec disposées dans celui-ci des électrodes dont les deux fils de connexion (25, 26) sont amenés à l'extérieur du corps en étant isolés l'un par rapport à l'autre, sur un côté (22) du corps creux (20) tourné vers le socle à enfichage (14) et coopèrent avec des contacts de connexion (18, 19) se trouvant à l'intérieur du socle à enfichage, ainsi qu'une résistance ballast (30) qui est insérée entre le corps creux (20) et un réseau d'alimentation électrique, la résistance ballast (30) étant connectée directement à l'un des fils de connexion (26) sortant du corps creux (20) et formant la liaison avec un contact (19) associé et l'autre fil de connexion (25) étant connecté directement au contact (19) associé, caractérisée par le fait que le corps creux (20), sur son côté (22) tourné vers le socle à enfichage (14) est pourvu d'une coiffe de protection (24) qui reçoit ce côté du corps creux (20) ainsi que la résistance ballast (30) et forme ainsi une partie de lampe (12) qui, avec le socle à enfichage (14), constitue la source lumineuse (10), par le fait que les fils de connexion (25, 29) qui coopèrent avec les contacts de connexion (18, 19) isolés l'un vis-à-vis de l'autre par le corps creux (20) ou la résistance ballast (30) sont amenés à l'extérieur à travers la coiffe de protection (24) et par le fait que le socle à enfichage (14) présente une partie inférieure plate (36) qui est prévue pour recevoir des languettes de contact (18) et des contacts (19) associés et une partie supérieure (34) perpendiculaire à la première surface, au centre de celle-ci, et est pourvue de nez d'encliquetage.

2. Source de lumière selon la revendication 1, caracterisée par le fait que la partie inférieure (36) du socle à enfichage (14) se compose d'une partie couvercle (38) qui est liée à la partie supérieure (34) et d'une partie boîtier (39) en forme de bac, la partie boîtier (39) recevant la partie couvercle (38) avec les conducteurs (18, 19) disposés dans celle-ci et étant liée à celle-ci.

3. Source de lumière selon la revendication 2, caractérisée par le fait que la partie couvercle (38) est liée à la partie boîtier (39) du socle à enfichage (14) à l'aide d'une charnière film.

4. Source de lumière selon une des revendications précédentes, caractérisée par le fait que la résistance ballast (30) a une forme cylindrique, avec des fils de connexion (26, 29) prévus au niveau de ses faces frontales.

5. Source de lumière selon la revendication 4, caractérisée par le fait que que la résistance ballast (30) est une résistance courante du commerce à couches de carbone.

6. Source de lumière selon la revendication 4, caractérisée par le fait que que la résistance ballast (30) est une résistance courante du commerce couches métalliques.

7. Source de lumière selon une des revendications 1 à 6, caractérisée par le fait que la coiffe de protections (24) est réalisée en un matériau isolant.

8. Source de lumière selon la revendication 7, caractérisée par le fait que la coiffe de protection (24) est réalisée en un matériau thermodurcissable moulable par injection.

9. Source de lumière selon une des revendications 1 à 8, caractérisée par le fait que la coiffe de protection (24), à son extrémité éloignée du corps creux (20), est adaptée à la forme du socle à enfichage (14) et peut être insérée dans celui-ci.
